# EUROPÄISCHE PATENTANMELDUNG

(11) **EP 0 039 382 A1**
(43) Veröffentlichungstag der Anmeldung: **11.11.1981**
(21) Anmeldenummer: 80890051.8
(22) Anmeldetag: 07.05.1980
(51) Int. Cl.: E04B 7/02, E04B 1/08

(54) **Dachkonstruktion und Verfahren zu deren Herstellung**

(71) Anmelder: Traxler, Josef, Dipl. Ing., A-3500 Krems (AT); Nestler, Dieter, A-3511 Furth-Göttweig (AT)
(72) Erfinder: Traxler, Josef, Dipl. Ing., A-3500 Krems (AT); Nestler, Dieter, A-3511 Furth-Göttweig (AT)
(74) Vertreter: Binder, Otto, Dipl.-Ing.

(57) **Zusammenfassung**

Die Dachkonstruktion besteht aus einer Anzahl von Dachträgern (1), die sich über die Spannweite des Daches erstrecken und eine Dachhaut (2) und eine Dachuntersicht (3) tragen. Sowohl die Dachhaut (2) als auch die Dachuntersicht (3) bestehen aus trapezförmig profiliertem Blech mit einer zu den Dachträgern (1) parallel verlaufenden Profilierung.

Die Dachträger (1) sind durch Fachwerks-Querträger (7) miteinander verbunden, deren Ober- und Untergurt (10 bzw. 11) flächig mit den Blechen der Dachhaut (2) und der Dachuntersicht (3) verbunden sind und deren Vertikalstäbe (12) die Steher der jeweils benachbarten, zueinander parallel verlaufenden Dachträger (1) verkörpern, so daß dadurch die Dachhaut (2) und die Dachuntersicht (3) voll in das System der Dachträger (1) einbezogen sind und zur Vervollständigung der Fachwerksdeckenträger (7) lediglich Diagonalstreben (9) erforderlich sind.

## Beschreibung

Die Erfindung betrifft eine Dachkonstruktion mit einer aus profiliertem Blech bestehenden Dachhaut, deren Profi= lierung in Richtung der Spannweite der mit Abstand von= einander angeordneten, vorzugsweise als Fachwerkträger ausgebildeten Dachträger verläuft, und mit einer gleich= falls aus derart profiliertem Blech bestehenden Dach= untersicht.

Eine solche Dachkonstruktion ist bereits aus der deutschen Offenlegungsschrift Nr. 1 559 423 bekanntgeworden. Bei dieser vorbekannten Konstruktion weist jeder Fachwerkträ= ger seinen eigenen Ober- und seinen eigenen Untergurt auf und diese von Profilstäben verkörperten Gurte sind ihrerseits mit der aus Wellblech bestehenden Dachhaut bzw. mit der Dachuntersicht verbunden. Diese Verbindung der Dachträger mit der Dachhaut und Dachuntersicht ist aber nicht steif, sondern sie besteht lediglich längs einer Erzeugenden der wellig rund profilierten Flächen= gebilde, so daß über diese Verbindung lediglich solche Kräfte übertragen werden können, die in der Ebene der Fachwerkträger wirken.

Aufgabe der vorliegenden Erfindung ist die Gestaltung einer Dachkonstruktion der eingangs bezeichneten Gattung, bei der der Querschnitt und die Flächensteifigkeit der profilierten Dachhaut und Dachuntersicht voll in den tragenden Querschnitt der Dachträger einbezogen wird und für deren Tragfähigkeit nutzbar gemacht wird.

Erfindungsgemäß ist vorgesehen, daß sowohl die Dachhaut als auch die Dachuntersicht aus trapezförmig profiliertem Blech bestehen und selbst den Ober- und den Untergurt der Dachträger verkörpern.

Die trapezförmige Profilierung der Dachhaut und der Dach= untersicht ermöglichen es vorteilhafterweise, diese Flä= chengebilde sehr solide und zuverlässig steif mit dem lediglich aus Streben und Vertikalstehern gebildeten Fachwerksteg der Dachträger zu verbinden. Die Fachwerke dieser Dachträger bedürfen somit keiner eigenen stabför= migen Gurte, die Flächensteifigkeit und Tragfähigkeit der erfindungsgemäßen Dachkonstruktion wird vielmehr allein durch die innige Verbindung der Dachträger mit den die Dachhaut und Dachuntersicht verkörpernden Flächengebilden gewährleistet, wodurch diese Dachkonstruktion sehr ver= einfacht und wirtschaftlich gestaltbar ist.

Eine Dachhaut aus trapezförmig profiliertem Blech ist zwar bereits aus der österreichischen Patentschrift Nr. 151 829 bekanntgeworden, doch besteht der Untergurt dieser vorbekannten Dachkonstruktion lediglich aus einzelnen Zug= bändern, die über Diagonalstäbe unmittelbar mit aus Pro= filen gebildeten, unterhalb der Dachhaut angeordneten Querträgern verbunden sind. Der Gedanke, sowohl die Dachhaut als auch die Dachuntersicht unmittelbar als die Ober- und Untergurte von Fachwerk-Dachträgern.heranzu= ziehen und diese beiden Flächengebilde hiefür vorteil= hafterweise trapezförmig zu profilieren., wobei sie mittels Fachwerkstegen zu einem räumlichen, geschlossenen Trag= werk vereinigt werden, ist demnach dieser vorbekannten Konstruktion fremd.

Die flächensteife Verbindung der Dachträger mit der Dach= haut bzw. der Dachuntersicht kann im Rahmen der Erfindung zweckdienlich durch, vorzugsweise aus Fachwerken und/oder Rahmen gebildete Querträger erfolgen, deren Vertikalstäbe die Steher jeweils benachbarter Dachträger bilden und deren Gurte mit den die Dachhaut und die Dachuntersicht bildenden profilierten Blechen flächig, vorzugsweise durch Schraubung, verbunden sind.

Dank dieser Maßnahme vereinfacht sich der Zusammenbau der .Dachkonstruktion erheblich und die Anzahl der insgesamt erforderlichen Konstruktionsteile verringert sich auf ein optimales Typenminimum, weil die Querträger gewisser: maßen die Steher und Dachhaut und Dachuntersicht die Gurte ' der Dachträger verkörpern, somit diese Dachträger als Fachwerke lediglich noch Diagonalstreben zur Vervoll= ständigung benötigen. Außerdem dienen diese als Stab= werke ausgebildeten Querträger nicht nur einer zuver= lässigen Verbindung der Dachhaut und Dachuntersicht mit den Fachwerkstegen der Dachträger, sondern sie ergeben auch eine hohe räumliche Steifigkeit der Dachkonstruk= tion, zumal die in regelmäßiger Anordnung aufeinander= folgenden ebenen Kontaktflächen der Dachhaut und Dach= untersicht an die Gurte der Querträger satt anliegend angeschlossen werden können.

Zur Verbindung der Fachwerkstege der Dachträger mit den Querträgern können die Enden diagonaler Streben dieser Dachträger an Knotenbleche angeschlossen werden, die innenseitig der Dachhaut bzw. Dachuntersicht von den Enden der Querträger abstehend in der Ebene der Dach= träger ausragen.

Die Erfindung umfaßt schließlich auch noch ein beson= ders wirtschaftlich durchführbares Verfahren zur Her= stellung einer solchen Dachkonstruktion. Der besseren Verständlichkeit halber wird dieses Verfahren später an Hand der Zeichnungen erläutert.

Diese Zeichnungen zeigen ein Ausführungsbeispiel einer erfindungsgemäßen Dachkonstruktion, und zwar zeigen im einzelnen die
Figur 1 eine Teil-Längsansicht eines Dachträgers, die
Figur 2 eine Teil-Draufsicht auf einen Dachträger ohne Dachhaut, die
Figuren 3 bis 5 zeigen die Seitenansichten verschiedener Querträger, die
Figuren 6 bis.8 die Ansichten verschiedener Details in größerem Maßstab, die
Figur 9 die schematische Draufsicht auf einen Teil einer Dachfläche und die
Figuren 10 bis 12 verschiedene Phasen des Zusammenbaues in Seitenansichten der Querträger.

Der in Fig.1 veranschaulichte einzelne Dachträger ₁ er= streckt sich über die gesamte Spannwei,te der Dachkon= struktion und trägt an seiner Oberseite die aus trapez= förmig profiliertem Blech bestehende Dachhaut 2 und an seiner Unterseite die gleichfalls aus solchem Blech bestehende Dachuntersicht 3. Die Profilierung dieser beiden Flächengebilde verläuft in Längsrichtung des Dachträgers. Die Enden des Dachträgers 1 ruhen auf Stehern 4, an denen auch die Seitenwände 5 des von der Dachkonstruktion überdachten Raumes,6 befestigt sind.

Die Vertikalstäbe des als Fachwerk gestalteten Dach= trägers 1 werden von den Vertikalen der Querträger 7, 7' und 7" verkörpert, die innenseitig der Dachhaut 2 bzw. der Dachuntersicht 3 in der Ebene der Dachträger 1 abstehende Knotenbleche 8 tragen, an denen die Enden diagonaler Streben 9 der Fachwerkstege der Dachträger 1 angeschlossen sind.

Auf der Dachuntersicht 3 kann bedarfsweise eine ge= strichelt angedeutete Wärmedämmschicht 3' angeordnet sein, die den von der Dachkonstruktion überdachten Raum 6 abschirmt und isoliert. Selbstverständlich können auch die Seitenwände 5 dieses Raumes 6 mit solchen Wärme= dämmschichten ausgestattet werden.

Die Querträger 7 sorgen für die steife Verbindung der aus den Querträger-Vertikalen und den diagonalen Streben 9 gebildeten Dachträger-Stege mit den als deren Gurten dienenden Flächengebilden, nämlich der Dachhaut 2 und der Dachuntersicht 3.

Die Fig. 3 bis 5 zeigen einzelne solche Querträger, und zwar betrifft die Fig.3 einen Querträger 7 der Ebene III-III der Fig.1, die Fig.4 einen Querträger 7' der Ebene IV-IV und die Fig.5 einen Querträger 7" der Ebene V-V derselben Figur 1: Alle Querträger 7, 7' und 7" bestehen aus Obergurt 10 und Untergurt 11 sowie Ver= tikalstäben 12. Die steiferen Querträger nach den Figu= ren 4 und 5 besitzen außerdem Diagonalstreben 13. Die verschiedene Steifigkeit bzw. Bemessung der Querträger ergibt sich aus ihrer Anordnung im Verband der Dach= konstruktion und wird später noch erläutert.

In der Figur 6 ist dargestellt, wie der beispielsweise aus einem U-Profil bestehende Untergurt ₁1 eines solchen Querträgers 7 mit dem profilierten Blech der Dachunter= sicht 3 mittels paarweise angeordneter Schraubbolzen 14 und einer Unterlagsplatte ₁4' flächig verbunden werden kann.

Die Figur 7 zeigt'die Verbindung des Obergurtes ₁0 eines Querträgers 7 mit dem profilierten Blech der Dachhaut 2. Für diese Verbindung sind auf der Oberseite des Ober= gurtes 10 Bügel 15 aufgeschweißt und das Blech der Dach= haut 2 wird von Klemmplatten ₁6 erfaßt, die von Schraub= bolzen 17 durchsetzt sind.

Die Figur 8 zeigt im Detail den Anschluß einer diago= nalen Strebe 9 eines Dachträgers an das seitwärts senk= recht ausragende Knotenblech 8 eines Querträgers 7.

Ein solches in der Ebene des Dachträgers 1 angeordnetes Knotenblech 8 kann durch eine zwischen die Dachunter= sicht 3 und die Unterkante des Knotenbleches 8 eingesetzte, den Untergurt des Querträgers 7 verbreiternde Platte 18 konsolenartig versteift sein, wodurch das Knotenblech 8 statisch einwandfrei mit dem Querträger 7 verbunden wird.

Das erfindungsgemäße Verfahren sei nun an Hand der Figuren 9 bis 12 nachstehend erläutert, wobei - der Einfachheit halber - in der Fig.10 alle Querträger einheitlich mit diagonalen Streben ₁3 dargestellt und mit 7 bezeichnet sind.

Diesem Verfahren zufolge werden an einer Stirnseite 19 der Dachfläche in Abständen b (A-B, B-C usw) Böcke 21 aufgestellt. An diesen Böcken 21 od.dgl. werden je ein Querträger 7 (bzw. 7' oder 7") mit der Länge a₁ in der Arbeitsrichtung ₁9' verlaufend momentensteif befestigt. Unter diese erste Schar frei auskragender Querträger 7 (7' oder 7") werden die Bleche der Dachuntersicht 3 eingeschoben und anschließend wird das Ende jedes Quer= trägers 7 mit einem Bock 20 unterstellt; gleichzeitig werden die Querträger in ihre Soll-Lage ausgerichtet. Anschließend werden die Dachuntersicht 3, dann die Diagonalen 9 und die Dachhaut 2 an dieser ersten Schar von Querträgern 7 bis zum Bock 20 befestigt.

Als nächster Verfahrensschritt werden die Böcke 20' in einem Abstand c von der Stirnseite 19, also auch in einem Abstand vom freien Ende des Querträgers 7, aufge= stellt und sodann die Böcke 20 an diesem freien Ende entfernt.

Nach diesem Anfangstakt folgen die Regeltäkte: In jedem dieser Regeltakte werden die Querträger 7 bzw. 7', 7" mit den Längen a₁, a₂ usw. durch Scharen von Querträgern gleicher Längen a₂, a₃ usw. in Arbeits= richtung 19' fortschreitend verlängert. Unter die jeweils frei auskragenden Querträger 7 werden wieder die Bleche der Dachuntersicht 3 eingeschoben und an den Querträgern befestigt, worauf dann die Böcke 20' in den Abständen c' von den der vorhergehenden Quer= trägerschar zugeordneten Böcken 20' aufgestellt, die diagonalen Streben 9 des nächstfolgenden Dachträgers 1 und die Dachhaut 2 an den Querträgern 7 befestigt werden. Im Regeltakt kann - zum Unterschied gegenüber dem Anfangstakt - auf die an den freien Enden der Querträger 7 anzuordnenden Böcke 20 verzichtet werden. Diese Verfahrensschritte werden bis zur Fertigstellung der gesamten Dachkonstruktion taktweise fortschreitend wiederholt. Schließlich wird das fertige Dach mittels an den Anhebestellen 23 angreifender Hebezeuge auf die hiefür vorgesehenen Stützen 4 aufgesetzt.

Die in den Figuren 3 bis 5 dargestellten, verschieden ausgebildeten bzw. verschieden bemessenen Querträger 7, 7' und 7" sind im oben erläuterten Verfahren an ver= schiedenen Stellen des Tragwerkes einsetzbar, und zwar sind die in der Figur 3 dargestellten Querträger 7 gemäß Figur 9 in den Achsen B, D und E bzw. B', D' und E, die in der Fig.4 dargestellten Querträger 7' als End-Querträger in den Achsen A und A' und die in der Figur 5 dargestellten, stärker bemessenen Querträger 7" als Anhebe-Querträger in den Achsen C und C' anzu= ordnen, in denen die Anhebestellen 23 liegen.

## Patentansprüche

1. Dachkonstruktion mit einer aus profiliertem Blech bestehenden Dachhaut (2); deren Profilierung in Richtung der Spannweite der mit Abstand voneinander angeordneten, vorzugsweise als Fachwerkträger aus= gebildeten Dachträger (₁) verläuft, und mit einer gleichfalls aus derart profiliertem Blech bestehenden Dachuntersicht (3), dadurch gekennzeichnet, daß sowohl die Dachhaut (2) als auch die Dachuntersicht (3) aus trapezförmig profiliertem Blech bestehen und selbst den Ober- bzw. den Untergurt der Dach= träger (1) verkörpern.

2'. Dachkonstruktion nach Anspruch 1, gekennzeichnet durch vorzugsweise aus Fachwerken und/oder Rahmen gebildete Querträger (7), deren-Vertikalstäbe (12) die Steher jeweils benachbarter Dachträger (1) bilden und deren Gurte (₁0,1₁) mit den die Dachhaut (2) und die Dachuntersicht (3) bildenden profilierten Blechen flächig, vorzugsweise durch Schraubung (14,₁₇) verbunden sind.

3. Dachkonstruktion nach Anspruch 2, dadurch gekenn=, zeichnet, daß die Enden diagonaler Streben (9) der als Fachwerkträger ausgebildeten Dachträger (1) an Knotenbleche (8) angeschlossen sind, die innenseitig der Dachhaut (2) bzw. der Dachuntersicht (3) von den Enden der Querträger (7) abstehend in der Ebene der Dachträger (1) ausragen.

4. Verfahren zur Herstellung einer Dachkonstruktion nach den Ansprüchen 1 bis 3, dadurch gekennzeichnet, daß von einer Stirnseite (₁9) der Dachfläche ausge= hend zunächst eine dem einheitlichen Abstand (a) der Dachträger (₁) und der Breite eines Dachträgerfeldes entsprechende Schar von Querträgern (7,7',7") an Böcken (21) od.dgl. Haltevorrichtungen momentensteif befestigt und die entsprechende Anzahl von die Dach= untersicht (3) bildenden Blechen unter diese frei auskragenden Querträger eingeschoben wird, daß sodann die freien Enden der Querträger dieser ersten Schar mit Böcken (20) od.dgl. unterstellt, die Querträger in ihrer Soll-Lage ausgerichtet und die diagonalen Streben (9) der zugeordneten Dachträger (₁), die Bleche der Dachuntersicht (3) und diejenigen der Dachhaut (2) an den Querträgern.dieser ersten Schar befestigt werden, daß sodann die Querträger im.Ab= stand von ihren freien Enden mit Böcken (20') od.dgl. unterstellt und die an den freien Enden befindlichen Böcke (20) entfernt werden, worauf nach diesem Anfangstakt in einem folgenden Regeltakt eine weitere Schar von Querträgern des nächsten, anschließenden Dachträgerfeldes an die freien Enden der bereits verlegten Querträger der ersten Schar angeschlossen, die Bleche der Dachuntersicht unter die frei aus= kragenden Querträger dieser nächsten Schar einge= schoben und an ihnen befestigt, die Querträger im Abstand von den freien Enden mit Böcken (20') unter= stellt und die diagonalen Streben der zugeordneten Dachträger und die Dachhaut an den Querträgern befestigt werden, und daß diese Regeltakte bis zur Fertigstellung der gesamten Dachkonstruktion in Arbeitsrichtung (19') fortschreitend wiederholt werden, worauf das fertige Dach auf die hiefür vorgesehenen Steher (4) aufgesetzt wird.
